# EUROPÄISCHE PATENTSCHRIFT

(11) **EP 0 302 905 B1**
(45) Veröffentlichungstag und Bekanntmachung des Hinweises auf die Patenterteilung: **18.09.1991**
(21) Anmeldenummer: 88901034.4
(22) Anmeldetag: 12.01.1988
(51) Int. Cl.: D21F 7/02

(54) **ANTRIEB EINER FILZLEITWALZE**
DRIVE FOR A FELT DRIVING CYLINDER
SYSTEME D'ENTRAINEMENT D'UN ROULEAU-GUIDE DE FEUTRE

(30) Priorität: 22.01.1987 DE 8700994 U
(43) Veröffentlichungstag der Anmeldung: 15.02.1989
(73) Patentinhaber: J.M. Voith GmbH, D-89522 Heidenheim (DE)
(72) Erfinder: SOLLINGER, Hans-Peter, D-7920 Heidenheim (DE); BEISSWANGER, Rudolf, D-7924 Steinheim (DE)
(86) Internationale Anmeldenummer: EP8800018
(87) Internationale Veröffentlichungsnummer: WO8805478

(56) Entgegenhaltungen:
- DE-C- 514 696
- DE-U- 8 700 994
- US-A- 1 533 194

## Beschreibung

Die Erfindung betrifft einen Antrieb einer Filzleitwalze einer Trockengruppe von Papiermaschinen. In einer Trockengruppe besteht am Ende derselben oft ein höherer Bahnzug als in den vorangehenden Papierzügen, wo die Papierbahn noch feuchter ist. Im allgemeinen umschlingt ein Filz oder Sieb zusätzlich die Papierführungswalzen der Trockengruppe zusammen mit der Papierbahn, um diese zu trocknen und zu führen. Damit diese Führungseigenschaft gewährleistet bleibt und der Filz die Papierbahn nicht bremst und die Haftreibung an den Papierführungswalzen aufhebt, muß eine möglichst genau gleiche Geschwindigkeit von Filz und Papierbahn gewährleistet sein. Es empfiehlt sich daher ein Antrieb des Filzes oder Siebes, insbesondere durch eine Filz- oder Siebleitwalze. Denkbar ist es hier, eigene Elektromotoren für einen solchen Antrieb vorzusehen. Es ist jedoch sehr teuer und es ist auch dabei schwierig, den genauen Gleichlauf von Filz und Papierbahn herzustellen. Eine Vorrichtung zur Aufrechterhaltung des Gleichlaufs von Filz- und Papierbahn ist z.B. aus der Patentschrift DE-C-514696 bekannt.

Es ist andererseits aus der Trockentechnik von Papiermaschinen bekannt, Trockenwalzen oder -zylinder durch Zahnräder eines Getriebes miteinander zu koppeln und auch eine bestimmte Drehzahl durch ein Zahnradgetriebe herzustellen. Auch dies ist eine relativ aufwendige Maßnahme, und es ist sehr schwierig, ein zusätzliches Getriebe wegen des beengten Bauraumes auch noch für eine Filzleitwalze vorzusehen.

Die Aufgabe der Erfindung ist es daher, einen möglichst einfachen, aber sehr genauen und betriebssicheren Antrieb für eine Filz- oder Siebleitwalze im Gleichlauf mit einer Papierbahnleitwalze anzugeben.

Die Lösung dieser Aufgabe gelingt erfindungsgemäß durch die Merkmale des kennzeichnenden Teils des Schutzanspruchs 1.

Es hat sich herausgestellt, daß mit dieser Lösung ein sehr guter Gleichlauf auch bei Bahnbeschleunigungen erreichbar ist.

In den Figuren ist ein Ausführungsbeispiel der Erfindung dargestellt, und zwar zeigt

- Fig. 1: prinzipmäßig Bahn- und Filzführung und
- Fig. 2: eine Draufsicht, zum Teil im Schnitt, des Bereichs, wo das Getriebe, die angetriebene Papierleitwalze und die Filzleitwalze sich befinden.

In Fig. 1 ist das Ende der Trockengruppe prinzipmäßig dargestellt, wo die doppelpunkt-strichliert angedeutete Papierbahn über die Leitwalzen 1, 21, 22 und 41 geführt ist, wovon Leitwalze 1 über strichpunktiert mit ihrem Teilkreis dargestellte Zahnräder 9, 10 und 11 eines Vorgelegegetriebes angetrieben ist. Die Filzleitwalzen sind mit 2, 31, 32, 33 und 34 bezeichnet. Der Filz ist strichpunktiert angedeutet. Dabei ist die dem Getriebe bzw. der von diesem angetriebenen Papierleitwalze 1, die auch eine Trocknungswalze sein kann, am nächsten gelegene Filzleitwalze 2 des oberen Trumms des Filzes über Riemenscheiben 13 und 14 und Riemen 15 von der Welle 12 des Antriebsritzels 9 des Vorgelegegetriebes 6 angetrieben, wie näher aus Fig. 2 hervorgeht. Es kommt natürlich auch eine Filzleitwalze des unteren Filztrums und die Welle eines anderen Getrieberades für den Antrieb in Frage. Es befindet sich dabei die Riemenscheibe 14 der Filzleitwalze 2 zwischen dieser und ihrem Lager 8. Hier ist noch das linke Lager 4 der angetriebenen Papierleitwalze 1 angedeutet.

Der Riemen kann sowohl glatt (flach) als auch als ein Vielkeil- oder Mehrkeilriemen ausgebildet sein.

Die geschilderte Antriebsart ist recht einfach aufgebaut, arbeitet sehr genau und daher voll zufriedenstellend.

## Patentansprüche

1. Antrieb einer Filz- oder Siebleitwalze (2) einer Trockengruppe oder Trockenanlage, bei der mindestens eine Papierleitwalze (1), z.B. ein Trockenzylinder, über ein Zahnradgetriebe (6) angetrieben ist und weitere Walzen (Rollen) (2) getriebemäßig damit gekoppelt sind, dadurch gekennzeichnet, daß eine Filz- oder Siebleitwalze (2) geeigneter Drehrichtung von der Welle eines Getrieberades (9, 10, 11) des Getriebes (6) mittels eines Riementriebs (13, 14, 15) angetrieben ist.

2. Antrieb nach Anspruch 1, dadurch gekennzeichnet, daß die nächstgelegene Leitwalze (2) des oberen bzw. von der Papierbahnführung entfernten Trumms des Filzes oder Trockenbandes angetrieben ist.

3. Antrieb nach Anspruch 1 oder 2, dadurch gekennzeichnet, daß die Welle (12) des Antriebsritzels (11) des Getriebes (6) die antriebsseitige Riemenscheibe (13) trägt.

4. Antrieb nach einem der Ansprüche 1 bis 3, dadurch gekennzeichnet, daß die Riemenscheibe (14) der Filzleitwalze (2) zwischen der Walze (2) und deren Lager (8) angeordnet ist.

5. Antrieb nach einem der Ansprüche 1 bis 4, dadurch gekennzeichnet, daß der Riementrieb nur zwei Riemenscheiben (13, 14) aufweist.

## Claims

1. Drive of a felt or fabric guide roll (2) of a dryer group or drying equipment, in which at least 1 paper roll (1), e.g. dryer, is driven via a gear unit (6) and further rolls (2) are coupled with regard to the gear unit, characterized by the feature that one felt or fabric guide roll (2) of suitable direction of rotation is driven from the shaft of a gear (9, 10, 11) of gear unit (6) by means of a belt drive (13, 14, 15).

2. Drive according to patent claim 1, characterized by the feature that the nearest paper roll (2) of the felt or fabric strand on top/distant from the paper web run is driven.

3. Drive according to patent claims 1 or 2, characterized by the feature that the shaft (12) of drive pinion (11) of gear unit (6) is supporting the drive-side belt pulley (13).

4. Drive according to one of the patent claims 1 to 3, characterized by the feature that the belt pulley (14) of felt roll (2) is arranged between roll (2) and their bearings (8).

5. Drive according to one of the patent claims 1 to 4, characterized by the feature that the belt drive has only two belt pulleys (13, 14).

## Revendications

1. Entraînement d'un rouleau de guidage de feutre ou de toile (2) d'une batterie de sécherie ou d'une installation de sécherie dans laquelle un rouleau de feuille (1) au moins, par ex. un cylindre sécheur, est entraîné par un réducteur à engrenages (6), et où d'autres cylindres (rouleaux) (2) sont couplés sur cet entraînement, caractérisé par le fait qu'un rouleau de guidage de feutre ou de toile (2), animé d'un sens de rotation adéquat, est entraîné par un pignon (9, 10, 11) du réducteur (6) au moyen d'une transmission à courroie (13, 14, 15).

2. Entraînement selon la revendication 1, caractérisé par le fait que le rouleau-guide le plus proche (2), se trouvant dans le brin de feutre ou la bande de séchage supérieurs ou dans le brin éloigné du circuit de feuille, est entraîné.

3. Entraînement selon la revendication 1 ou 2, caractérisé par le fait que l'arbre (12) du pignon d'entraînement (11) du réducteur (6) porte la poulie de courroie (13) côté entraînement

4. Entraînement selon l'une des revendications 1 à 3, caractérisé par le fait que la poulie de courroie (14) du rouleau de feutre (2) est placée entre le rouleau (2) et son palier (8).

5. Entraînement selon l'une des revendications 1 à 4, caractérisé par le fait que la transmission à courroie ne présente que deux poulies de courroie (13, 14).
